# EUROPÄISCHE PATENTSCHRIFT

(11) **EP 0 365 471 B1**
(45) Veröffentlichungstag und Bekanntmachung des Hinweises auf die Patenterteilung: **16.12.1992**
(21) Anmeldenummer: 89810711.5
(22) Anmeldetag: 20.09.1989
(51) Int. Cl.: D02H 13/08

(54) **Vorrichtung zur Fadenüberwachung an einer Textilmaschine**
Thread control device for a textile machine
Dispositif de contrôle de fil de trame pour machine textile

(30) Priorität: 19.10.1988 CH 3891/88
(43) Veröffentlichungstag der Anmeldung: 25.04.1990
(73) Patentinhaber: Benninger AG, CH-9240 Uzwil (CH)
(72) Erfinder: Bollen, Manfred, CH-9242 Oberuzwil (CH)
(74) Vertreter: Wenger, René

(56) Entgegenhaltungen:
- CH-A- 375 936
- CH-A- 417 491
- DE-A- 2 915 749
- FR-A- 2 150 357
- GB-A- 923 647
- US-A- 3 800 162
- US-A- 4 100 425

## Beschreibung

Die Erfindung betrifft eine Vorrichtung zur Fadenüberwachung an einer Textilmaschine gemäss dem Oberbegriff von Anspruch 1. Derartige Vorrichtungen sind beispielsweise am Spulengatter einer Schäranlage montiert, um bei den einzelnen, von den Spulen abgezogenen Fäden eine Daseinskontrolle durchzuführen. Reisst ein Faden, so wird die Wickelanlage automatisch stillgelegt.

Eine gattungsmässig vergleichbare Vorrichtung ist beispielsweise durch die DE-C-29 15 749 der Anmelderin bekannt geworden. Das Steuersignal wird dabei beim Ausschwenken der Wächternadel durch das Berühren elektrischer Kontakte ausgelöst. Gemäss einem anderen Prinzip wird das Steuersignal dadurch ausgelöst, dass die ausschwenkende Wächternadel einen auf eine Fotozelle gerichteten Lichtstrahl unterbricht. Ein derartiger Fadenwächter ist beispielsweise durch die CH-A-417 491 oder durch die US-A-4,100,425 bekannt geworden. Die meisten bekannten Fadenwächter sind ausserdem mit einer Vorrichtung versehen, mit welcher die Wächternadel in der Betriebsstellung blockiert werden kann, so dass bei einer Reihe nebeneinander angeordneten Wächternadeln einzelne Nadeln unbestückt bleiben können, ohne dass ein Steuersignal ausgelöst wird.

Bei vielen Textilmaschinen muss neben der reinen Daseinskontrolle des Fadens auch noch eine Qualitätskontrolle der einzelnen Fäden durchgeführt werden. Zu diesem Zweck wird eine in einer Ebene zusammengeführte Fadenschar durch einen Lichtstrahl geführt. Läuft ein Garnfehler z.B. in der Form eines Knotens oder einer Fadenfluse durch den Lichtstrahl, so vermindert sich die übertragene Lichtmenge, wodurch entsprechend der Empfindlichkeitseinstellung ebenfalls ein Steuersignal zum Stillsetzen der Maschine ausgelöst werden kann. Ein vergleichbares Prinzip ist beispielsweise durch die CH-A-553 270 bekannt geworden. Diese Qualitätskontrolle des Fadens wird üblicherweise unmittelbar vor der Wickeltrommel durchgeführt, da dort die Fäden ohnehin zusammengeführt werden müssen.

Ein Nachteil der bekannten Vorrichtungen besteht darin, dass die Daseinskontrolle einerseits und die Qualitätskontrolle andererseits in verschiedenen Bauteilen und an verschiedenen Orten durchgeführt werden müssen. Dies erhöht den apparativen Aufwand und die Möglichkeiten einer Betriebsstörung erheblich. Ausserdem sind zahlreiche Fadenumschlingungen und Fadendurchführungen erforderlich, so dass relativ viel Zeit zum Einfädeln benötigt wird. Die grossen zusätzlichen Fadenumlenkungen z.B. beim Zusammenführen und Wiederöffnen der Fäden erhöhen ausserdem die Gefahr von Fadenbrüchen. Es ist daher eine Aufgabe der Erfindung, eine eingangs genannte Vorrichtung derart zu verbessern, dass in einer einzigen Baueinheit nicht nur eine Daseinskontrolle, sondern auch eine Qualitätskontrolle des Fadens durchgeführt werden kann. Diese Aufgabe wird erfindungsgemäss mit einer Vorrichtung gelöst, welche die Merkmale im Anspruch 1 aufweist.

Der Lichtstrahl läuft dabei nicht nur durch den Schwenkbereich der Wächternadel, sondern auch noch durch die Fadenebene selbst, so dass er eine Doppelfunktion übernimmt. Sowohl durch Fadenunregelmässigkeiten bzw. Lageveränderungen des Fadens, wie auch durch ein Durchqueren des Lichtstrahls durch eine Wächternadel wird das Steuersignal ausgelöst und die Vorrichtung stillgesetzt. Es wird somit nur ein einziger Schaltkreis zum Betreiben der Lichtsender-/Lichtempfängeranordnung benötigt. Der Abstand zwischen Spulengatter und Wickelmaschine kann reduziert werden, da die Qualitätskontrolle bereits unmittelbar am Spulengatter durchgeführt werden kann.

Weitere Einzelmerkmale und Vorteile der Erfindung ergeben sich aus der nachfolgenden Beschreibung und aus den Zeichnungen. Es zeigen:
Figur 1 die Seitenansicht einer Wickelanlage in stark vereinfachter Darstellung,
Figur 2 eine Draufsicht auf eine erfindungsgemässe Vorrichtung mit mehreren Wächternadeln,
Figur 3 einen Querschnitt durch die Ebene I-I gemäss Figur 2,
Figur 4 die Vorrichtung gemäss Figur 3 beim Passieren einer Fadenunregelmässigkeit,
Figur 5 die Vorrichtung gemäss Figur 3 bei einem Fadenbruch, und
Figur 6 die Vorrichtung gemäss Figur 3 bei einer überhöhten Fadenspannung.

In Figur 1 ist eine Wickelanlage 1 wie z.B. eine Schäranlage in Seitenansicht dargestellt. Sie besteht aus einer Wickelmaschine 2 und aus einem Spulengatter 3.

Auf dem Spulengatter 3 sind Spulen 4 aufgesteckt, deren Fäden 5 je einen Fadenspanner 6 passieren, der die gewünschte Fadenspannung erzeugt. Anschliessend passiert jeder Faden einen erfindungsgemässen Fadenwächter 7, in dem eine Daseins-bzw . eine Qualitätskontrolle durchgeführt wird. Die Fadenwächter 7 sind jeweils reihenweise zusammengefasst, wie nachstehend noch genauer erläutert wird.

Vom Spulengatter 3 herkommend gelangen die Fäden direkt zum Kreuzriet 8, in welchem die Fäden 5 eine bestimmte Lage erhalten, um als Fadenverband 10 dem Schärriet 9 zugeführt zu werden, in welchem der Fadenverband 10 seine Schärbandbreite erhält. Die Bänder werden in bekannter Art und Weise über Umlenkrollen 11 auf die Schärtrommel 12 aufgewickelt. Reisst einer der durch die Fadenwächter 7 geführten Fäden, so wird ein Steuersignal produziert, welches die Wickelmaschine 2 unverzüglich stillsetzt. Das gleiche geschieht, wenn ein Faden eine Unregelmässigkeit wie z.B. eine Fluse, einen Spinnfehler oder einen Knoten aufweist. Gleichzeitig mit dem Stillsetzen der Maschine kann ein optisches Signal ausgelöst werden, welches der Bedienungsperson den Ort der Fehlerquelle signalisiert.

Der konstruktive Aufbau der erfindungsgemässen Vorrichtung ist aus den Figuren 2 und 3 genauer ersichtlich. Mehrere Gehäuseabschnitte 18 werden durch Gewindestangen 26, 27 zusammengehalten. In jedem einzelnen Gehäuseabschnitt ist eine Wächternadel 19 an einer Achse 21 schwenkbar gelagert, welche etwa im rechten Winkel zur Fadenrichtung verläuft. Die Wächternadeln 19 sind parallel zum Faden abgewinkelt und ragen mit ihrem freien Ende durch einen Schlitz 34 im Gehäuseabschnitt. Am Ende jeder Wächternadel ist ein Fadenfühler 20 angeordnet, der gegen den Faden 5 pressbar ist. Alternativ könnten die Wächternadeln aber auch in einem einstückigen Gehäuse gelagert sein.

Jede Achse 21 ist mit einem Hebelarm 13 verbunden, an dessen Ende eine Zugfeder 25 zum Erzeugen einer Federvorspannung befestigt ist. Die Zugfeder 25 kann entweder an der Gehäuseinnenwand befestigt sein, oder sie kann wie z.B. in Figur 6 dargestellt in eine Raste 32 auf der Gehäuseaussenseite eingerastet werden, so dass die Federspannung verstellbar ist. Anstelle der Raste 32 könnte die Federspannung z.B. auch mit einer Stellschraube oder dergleichen verstellt werden.

Jeder Faden 5 wird durch eine feste Fadenführung 22 auf dem Gehäuseabschnitt 18 und durch eine verstellbare Fadenführung 23 hinter dem Gehäuseabschnitt geführt. Die verstellbare Fadenführung 23 ist dabei so angeordnet, dass der Faden nach dem Passieren des Fadenfühlers 20 etwas abgewinkelt wird. Die Federvorspannung der Wächternadel 19 ist derart eingestellt, dass in der Betriebsstellung die Wächternadel gegen einen Anschlag 24 gepresst wird. Dieser Anschlag wird durch einen Abschnitt des Schlitzes 34 gebildet. In der Betriebsstellung verläuft der Faden 5 etwa parallel zur Oberseite des Gehäuseabschnittes 18.

Die Gehäuseabschnitte 18 werden durch Endabschnitte 14 bzw. 15 seitlich abgeschlossen. Jeder dieser Endabschnitte trägt einen erhöhten Gehäuseabschnitt 28, der über die Oberseite der Gehäuseabschnitte 18 hinausragt. An diesem erhöhten Gehäuseabschnitt ist am Endabschnitt 14 ein Lichtsender 17 und am Endabschnitt 15 ein Lichtempfänger 16 angeordnet. Der Lichtsender 17 ist auf den Lichtempfänger 16 gerichtet und emittiert einen Lichtstrahl 29. Dieser Lichtstrahl 29 verläuft in der Ebene der gespannten Fäden 5 in der Betriebsstellung der Wächternadeln 19 und gleichzeitig im Schwenkbereich der Wächternadeln 19. Am Endabschnitt 15 ist ausserdem eine Signallampe 31 angeordnet, welche bei einem Maschinenstopp aufleuchtet. Beide Endabschnitte 14, 15 tragen an einem Ausleger die verstellbare Fadenführung 23. Diese ist in den Auslegern durch nicht näher dargestellte Mittel verstellbar.

Ohne eingespannten Faden 5 wird die Wächternadel 19 von der in Figur 3 dargestellten Betriebsstellung unter dem Einfluss der Feder 25 in eine Alarmstellung verschwenkt, welche in Figur 5 dargestellt ist. In der Alarmstellung liegt die Wächternadel 19 am Anschlag 30 an, der ebenfalls durch einen Abschnitt des Schlitzes 34 gebildet wird. Selbstverständlich könnten diese Anschläge auch durch verstellbare Bauelemente gebildet werden, so dass die Relativlage der Wächternadel in der Betriebsstellung bzw. in der Alarmstellung eingestellt werden kann.

Die Funktion der Vorrichtung bei einer Fadenunregelmässigkeit ist aus den Figuren 4 bis 6 ersichtlich. Bei Figur 4 hat soeben eine Fluse oder ein Knoten 33 den Lichtstrahl 29 passiert, wobei am Lichtempfänger 16 eine reduzierte Lichtstärke gemessen wird. Diese Abweichung genügt, um ein Steuersignal auszulösen, mit dessen Hilfe die Wickelanlage stillgesetzt werden kann. Die Differenz der Lichtintensität kann dabei ein Mass für die Störgrösse bilden, so dass die Messund Steuereinrichtung derart eingestellt werden kann, dass bei geringen Störgrössen kein Steuersignal ausgelöst wird. Wie aus Figur 4 ersichtlich ist, verändert sich die Position der Wächternadel 19 beim Feststellen einer Fadenunregelmässigkeit nicht.

Figur 5 zeigt den Bruch eines Fadens 5, wobei die Wächternadel 19 von der Betriebsstellung in die Alarmstellung ausschwenkt und dabei den Lichtstrahl 29 durchquert. Der Anschlag 30 kann aber auch derart angeordnet sein, dass der Lichtstrahl 29 in der Alarmstellung nicht nur durchquert, sondern vollständig unterbrochen wird. Zu diesem Zweck könnte an der Wächternadel 19 auch noch eine Fahne oder Blende angeordnet sein. Die Fotozelle bzw. der Lichtempfänger 16 registriert die vorübergehende oder ggf. die dauernde Unterbrechung des Lichtstrahls und setzt auf diese Weise ebenfalls die Wickelmaschine ausser Betrieb. Die gleiche Konsequenz hat selbstverständlich auch eine blosse Lockerung des Fadens, ohne dass es zu einem eigentlichen Fadenbruch kommt. Sobald die Fadenspannung unzulässig stark nachlässt, gelangt die Wächternadel ebenfalls in den Bereich des Lichtstrahls 29 und löst dadurch das Steuersignal zum Anhalten der Vorrichtung aus.

Vorzugsweise ist der Anschlag 30 so angeordnet, dass die Wächternadel ohne Faden den Lichtstrahl ganz durchquert und in der Alarmstellung ausserhalb des Lichtstrahls liegt. So können einzelne Wächternadeln unbestückt bleiben, ohne dass eine Arretierung erforderlich ist. Die Vorrichtung ist sowohl in der Alarmstellung als auch in der Betriebsstellung funktionsfähig.

Eine weitere Funktion der erfindungsgemässen Vorrichtung ist in Figur 6 dargestellt. Danach kann auch eine Ueberspannung des Fadens ein Steuersignal auslösen. Bei einem unzulässig überspannten Faden 5 ist die Wächternadel 19 unter der Wirkung der Kraftresultierenden C einer Hebelwirkung ausgesetzt. Diese führt dazu, dass die Wächternadel 19 etwas zurückfedert, so dass sich die Fadenposition um den Winkel Alpha verschiebt. Diese Fadenabweichung kann vom Lichtempfänger 16 ebenfalls registriert werden. Ersichtlicherweise muss für diese Funktion die Wächternadel etwas federnd ausgebildet sein. Die Umschlingung bzw. die Umlenkung des Fadens kann dadurch verändert werden, dass die verstellbare Fadenführung 23 entweder in Pfeilrichtung A, d.h. in Richtung des Fadens 5, oder in Pfeilrichtung B in der Schwenkebene der Wächternadel 19 verstellt wird.

Neben dem Anhalten der Wickelvorrichtung kann ausserdem eine gut sichtbare Signallampe 31 aktiviert werden, so dass das Bedienungspersonal den Ort der Störung sofort lokalisieren kann. Eine schwenkbare und unter Federvorspannung gelagerte Wächternadel 19 wird durch den Faden 5 in einer Betriebsposition gehalten. In der Fadenebene wird ein Lichtstrahl 29 von einem Lichtsender 17 auf einen Lichtempfänger 16 gerichtet. Bei einer Abweichung der Lichtintensität von einem vorbestimmten Sollwert wird ein Steuersignal ausgelöst, mit dessen Hilfe die Anlage stillgesetzt werden kann. Das Steuersignal wird sowohl durch eine Fadenunregelmässigkeit als auch durch ein Verschwenken der Wächternadel 19 ausgelöst. Auch blosse Positionsabweichungen des Fadens können eine Auslösung des Steuersignals hervorrufen.

## Patentansprüche

1. Vorrichtung zur Fadenüberwachung an einer Textilmaschine, insbesondere an einer Schär- oder Zettelanlage, mit einer in Betriebsstellung am Faden (5) anliegenden Wächternadel (19), die an einer quer zur Fadenrichtung verlaufenden Achse (21) gelagert ist und die bei einem Fadenbruch von der Betriebsstellung in eine Alarmstellung verschwenkbar ist, wobei ein Steuersignal auslösbar ist, dadurch gekennzeichnet, dass auf einer Seite der Fadenbahn ein Lichtempfänger (16) und auf der anderen Seite ein auf den Empfänger gerichteter Lichtsender (17) angeordnet ist, und dass der mit dem Lichtsender emittierbare Lichtstrahl (29) in der Fadenebene und durch den Schwenkbereich der Wächternadel (19) zwischen Betriebsstellung und Alarmstellung verläuft, wobei das Steuersignal durch Fadenunregelmässigkeiten in der Fadenebene oder durch die Schwenkbewegung der Wächternadel (19) auslösbar ist.

2. Vorrichtung nach Anspruch 1, dadurch gekennzeichnet, dass mehrere Wächternadeln in einer Reihe an einem Gehäuse angeordnet sind, das aus aneinander anliegenden Gehäuseabschnitten (18) besteht, und dass die beiden Endabschnitte (14, 15) des Gehäuses den Lichtsender (17) bzw. den Lichtempfänger (16) tragen.

3. Vorrichtung nach Anspruch 1, dadurch gekennzeichnet, dass mehrere Wächternadeln in einer Reihe an einem einstückigen Gehäuse angeordnet sind, und dass die beiden Endabschnitte des Gehäuses den Lichtsender bzw. den Lichtempfänger tragen.

4. Vorrichtung nach Anspruch 1, 2 oder 3, dadurch gekennzeichnet, dass jede Wächternadel (19) mittels Federvorspannung gegen den Faden (5) pressbar ist.

5. Vorrichtung nach Anspruch 4, dadurch gekennzeichnet, dass die Federvorspannung einstellbar ist.

6. Vorrichtung nach einem der Ansprüche 1 bis 5, dadurch gekennzeichnet, dass die Schwenkbewegung jeder Wächternadel in beiden Bewegungsrichtungen durch je einen Anschlag (24, 30) begrenzbar ist.

7. Vorrichtung nach einem der Ansprüche 1 bis 6, dadurch gekennzeichnet, dass die Lichtstärke des Lichtsenders (17) einstellbar ist.

8. Vorrichtung nach einem der Ansprüche 1 bis 7, dadurch gekennzeichnet, dass die Wächternadeln derart federnd ausgebildet sind, dass sie bei unzulässiger Fadenspannung durchbiegbar sind.

9. Vorrichtung nach einem der Ansprüche 1 bis 8, dadurch gekennzeichnet, dass die Wächternadeln in der Alarmstellung ausserhalb des mit dem Lichtsender emittierbaren Lichtstrahls liegen.

10. Vorrichtung nach einem der Ansprüche 1 bis 9, dadurch gekennzeichnet, dass jeder Wächternadel eine verstellbare Fadenführung (23) zugeordnet ist, mit deren Hilfe die Fadenauslenkung nach dem Passieren der Wächternadel (19) einstellbar ist.

11. Vorrichtung nach Anspruch 10, dadurch gekennzeichnet, dass die verstellbare Fadenführung (23) in Fadenlaufrichtung (A) und quer zur Fadenlaufrichtung in der Schwenkebene der Wächternadel (B) verstellbar ist.

## Claims

1. A device for monitoring threads on a textile machine, in particular a warp system, with a monitoring needle (19) which rests on the thread (5) in the operating position, is mounted on a shaft (21) running transverse to the thread direction, and is pivotable in the case of a thread breakage from the operating position to an alarm position, in which case a control signal is triggered, characterised in that on one side of the thread path is mounted a light receptor (16) and on the other side a light emitter (17) directed at the receptor, and in that the light beam (29) emissible by the light emitter runs in the plane of the thread and through the pivotal range of the monitoring needle (19) between the operating position and the alarm position, the control signal being capable of being triggered by an irregularity in the thread in the plane of the thread or by the pivotal movement of the monitoring needle (19).

2. A device according to claim 1, characterised in that a plurality of monitoring needles are arranged in a row on a housing consisting of mutually abutting housing sections (18), and in that the two end sections (14. 15) of the housing carry the light emitter (17) and the light receptor (16) respectively.

3. A device according to claim 1, characterised in that a plurality of monitoring needles are arranged in a row on a housing formed in one piece, and in that the two end sections of the housing carry the light emitter and the light receptor respectively.

4. A device according to claim 1, 2 or 3, characterised in that each monitoring needle (19) may be pressed against the thread (5) by means of spring tension.

5. A device according to claim 4, characterised in that the spring tension is adjustable.

6. A device according to one of claims 1 to 3, characterised in that the pivotal movement of each monitoring needle may be limited in both directions of movement by a respective stop (24, 30).

7. A device according to one of claims 1 to 3, characterised in that the light intensity of the light emitter (17) is adjustable.

8. A device according to one of claims 1 to 3, characterised in that the monitoring needles are resilient, so that they are flexible in the case of unacceptable thread tension.

9. A device according to one of claims 1 to 3, characterised in that the monitoring needles in the alarm position lie outside the light beam emissible bathe light emitter.

10. A device according to one of claims 1 to 3, characterised in that each monitoring needle is associated with an adjustable thread guide (23), by means of which guiding of the threads which have passed the monitoring needle (19) is adjustable.

11. A device according to one of claims 1 to 3, characterised in that the adjustable thread guide (23) is adjustable in the pivotal plane of the monitoring needle (B) in the direction of travel of the thread (A) and transverse to the direction of travel of the thread.

## Revendications

1. Dispositif pour la surveillance des fils sur une machine textile, en particulier sur une installation d'ourdissage ou d'ensouplage, comportant une aiguille de contrôle (19) appliquée contre le fil (5) en position de fonctionnement, qui est montée sur un axe (21) s'étendant perpendiculairement au sens du fil et qui peut pivoter lors d'une rupture du fil, de la position de fonctionnement à une position d'alarme, un signal de commande pouvant alors être déclenché, caractérisé en ce qu'un récepteur lumineux (16) est placé d'un côté de la trajectoire du fil et un émetteur lumineux (17) dirigé vers le récepteur est placé de l'autre côté, et en ce que le faisceau lumineux (29) qui peut être émis par l'émetteur lumineux passe dans le plan du fil et dans la zone de pivotement de l'aiguille de contrôle (19) entre la position de fonctionnement et la position d'alarme, le signal de commande pouvant être déclenché par des irrégularités du fil dans le plan du fil ou par le mouvement de pivotement de l'aiguille de contrôle (19).

2. Dispositif selon la revendication 1, caractérisé en ce que plusieurs aiguilles de contrôle sont placées sur une rangée au niveau d'un boîtier constitué de sections de boîtier (18) adjacentes, et en ce que les deux sections d'extrémité (14, 15) du boîtier portent respectivement l'émetteur lumineux (17) et le récepteur lumineux (16).

3. Dispositif selon la revendication 1, caractérisé en ce que plusieurs aiguilles de contrôle sont placées sur une rangée au niveau d'un boîtier d'une seule pièce, et en ce que les deux sections d'extrémité du boîtier portent respectivement l'émetteur lumineux et le récepteur lumineux.

4. Dispositif selon la revendication 1, 2 ou 3, caractérisé en ce que chaque aiguille de contrôle (19) peut être pressée contre le fil (5) au moyen d'une précontrainte par un ressort.

5. Dispositif selon la revendication 4, caractérisé en ce que la précontrainte par ressort est réglable.

6. Dispositif selon l'une quelconque des revendications 1 à 5, caractérisé en ce que le mouvement de pivotement de chaque aiguille de contrôle dans les deux sens de mouvement peut chaque fois être limité par une butée (24, 30).

7. Dispositif selon l'une quelconque des revendications 1 à 6, caractérisé en ce que l'intensité lumineuse de l'émetteur lumineux (17) est réglable.

8. Dispositif selon l'une quelconque des revendications 1 à 7, caractérisé en ce que les aiguilles de contrôle sont conçues pour être élastiques de manière à pouvoir fléchir lors d'une tension inacceptable du fil.

9. Dispositif selon l'une quelconque des revendications 1 à 8, caractérisé en ce que les aiguilles de contrôle dans la position d'alarme sont situées au-dehors du faisceau lumineux qui peut être émis par l'émetteur lumineux.

10. Dispositif selon l'une quelconque des revendications 1 à 9, caractérisé en ce qu'il est adjoint à chaque aiguille de contrôle un guide-fil mobile (23) à l'aide duquel la déviation du fil après le passage de l'aiguille de contrôle (19) est réglable.

11. Dispositif selon la revendication 10, caractérisé en ce que le guide-fil mobile (23) peut être déplacé dans le sens du fil (A) et perpendiculairement au sens du fil dans le plan de pivotement de l'aiguille de contrôle (B).
